# FASCICULE DE BREVET EUROPEEN

(11) **EP 1 378 186 B1**
(45) Date de publication et mention de la délivrance du brevet: **12.04.2006**
(21) Numéro de dépôt: 02014631.2
(22) Date de dépôt: 02.07.2002
(51) Int. Cl.: A45C 11/16, A45C 11/10

(54) **Coffret**
Kassette
Jewelry case

(43) Date de publication de la demande: 07.01.2004
(73) Titulaire: Schweizer et Schoepf La Chaux-de-Fonds S.A., 2300 La Chaux-de-Fonds (CH)
(72) Inventeur: Blanc, Jean, 2300 La Chaux-de-Fonds (CH); Lebet, Philippe, 2300 La Chaux-de-Fonds (CH)
(74) Mandataire: Gresset, Jean

(56) Documents cités:
- DE-A- 3 327 345
- FR-A- 1 185 567
- US-A- 4 767 000
- US-A- 5 219 071
- US-A- 6 059 098

## Description

La présente invention se rapporte aux coffrets destinés à contenir des objets délicats ou de grande valeur. De tels coffrets peuvent comprendre une enveloppe, formée d'une boîte rigide comportant un réceptacle et un couvercle monté articulé sur ce réceptacle. Ce dernier est agencé pour recevoir un ou plusieurs plateaux destinés à supporter les objets considérés, par exemple des montres ou des bijoux. Un tel coffret est, en outre, muni d'un fermoir et d'une poignée pour en faciliter le transport. Il est particulièrement bien adapté pour abriter et transporter une collection de pièces, en vue de la présenter à des clients.

On connaît, par ailleurs, des écrins pour montre ou bijou, dans lesquels un seul objet est rangé. Ils comportent aussi un réceptacle, un couvercle monté pivotant sur le réceptacle, et un capitonnage disposé à l'intérieur du réceptacle et destiné à positionner et à protéger l'objet considéré.

Ni les coffrets, ni les écrins ne sont bien adaptés pour ranger un objet de valeur dans un bagage individuel. Les coffrets décrits ci-dessus sont agencés pour recevoir un grand nombre de pièces, et doivent être portés individuellement. Les écrins sont assez volumineux et comportent des charnières en métal susceptibles de s'accrocher au tissu d'un vêtement, ce qui peut l'abîmer.

Certains bagages disposent d'un compartiment destiné à recevoir de tels objets. Ils offrent de bonnes conditions de rangement pendant le déplacement, mais nécessitent de transférer les objets dans le coffre de la chambre d'hôtel. Il est par ailleurs nécessaire de choisir le bagage dans sa globalité, avec cet accessoire. Le document US6059098 divulgue un coffret selon l'état de la technique antérieure.

Le but de la présente invention est de réaliser un coffret agencé pour servir de moyen de rangement à des objets de valeur, à l'instar de montres ou de bijoux, facilement transportable dans un bagage et sans risque d'abîmer les vêtements se trouvant dans le voisinage immédiat. Il comporte, de manière connue, une enveloppe et un plateau disposé dans cette enveloppe et muni d'au moins un logement destiné à recevoir au moins l'un de ces objets. L'enveloppe comprend :
- une assise destinée à recevoir le plateau,
- des rabats, en matériau souple, disposés autour de l'assise et agencés de manière, à ce qu'ils couvrent au moins partiellement le plateau,
- des moyens de maintien des rabats également en matériau souple et comprenant deux parties solidaires chacune de l'un des rabats, et
- un organe de rigidification, en matériau rigide, présentant une surface plane.

Il est caractérisé en ce que les moyens de positionnement comprennent deux parties solidaires l'une de l'organe de rigidification et l'autre du plateau et coopérant l'une avec l'autre pour positionner le plateau en référence à l'enveloppe.

Un tel coffret ne présente aucune partie extérieure susceptible d'abîmer les objets environnants. De plus, différents types de plateaux peuvent être proposés, permettant de ranger un ou plusieurs objets, dans des conditions optimales, ceux-ci ne pouvant être abîmés par les matériaux constituant le coffret.

Dans un premier mode de réalisation, l'organe de rigidification est formé d'une plaque intégrée dans l'assise. La première partie des moyens de positionnement comporte une protubérance solidaire de la plaque et la deuxième partie un trou pratiqué dans le plateau et agencé de manière à pouvoir recevoir la protubérance, pour définir ensemble la position du plateau en référence à l'enveloppe.

Pour que la position du plateau sur l'assise soit bien définie, la première partie des moyens de positionnement comprend deux protubérances, présentant la forme de goupilles et solidaires de la plaque, et la deuxième partie deux trous dimensionnés de manière à ce que les goupilles y soient engagées à force.

Dans un deuxième mode de réalisation, l'organe de rigidification comporte deux plaques, intégrées chacune dans l'un des rabats. Les moyens de positionnement comprennent une gorge pratiquée dans deux des faces latérales du plateau et un bossage fixé à chacune des plaques. Les gorges et les bossages sont agencés de manière à ce que l'un soit engagé dans l'autre lorsque le plateau occupe la bonne position sur l'assise.

De manière avantageuse, le matériau souple formant les rabats et les moyens de maintien sont en cuir. Ce matériau confère un aspect chaleureux et distingué, tout en protégeant efficacement le plateau et l'objet supporté. Il est durable, nécessitant peu de soin et de contact agréable.

Un tel coffret présente un aspect particulièrement attrayant lorsqu'il est traité par les techniques propres à la sellerie, la réalisation de l'enveloppe en plusieurs pièces permettant de réduire le coût de fabrication. C'est pourquoi il est avantageux que l'assise et les rabats soient formés chacun d'une pièce de peausserie, celle formant l'assise étant de forme rectangulaire et celles formant les rabats étant chacune attachée à l'un des côtés de l'assise.

Il est, bien sûr possible, de réaliser un plateau selon des formes et des matériaux très variés. Dans une solution particulièrement efficace et économique, le plateau comporte une coque en matériau rigide, de forme générale parallélépipédique, avec une face supérieure et une face inférieure. Cette coque est munie du trou de positionnement dans sa face inférieure et d'au moins une alvéole dans sa face supérieure. Une gaine entoure la coque, et tapisse l'alvéole pour former ainsi une paroi protectrice du logement.

Si un coffre de rangement comporte plusieurs coffrets renfermant chacun un ou des objets différents, il peut être difficile de trouver rapidement le bon. Afin de faciliter la recherche, au moins l'un des rabats est muni d'une découpe définissant une fenêtre. Le plateau peut alors être identifié par un signe distinctif, visible au travers de la fenêtre. Il est également possible que le rabat ne recouvre que partiellement le logement, de telle sorte que l'objet est en partie visible.

Lorsque les objets à conserver sont délicats, il peut être nécessaire de les protéger de manière particulièrement efficace. A cet effet, l'interposition d'un coussin disposé entre le plateau et les rabats garantit un bon positionnement de l'objet et évite son écrasement. Ce coussin comporte avantageusement une poche destinée à recevoir des objets minces, par exemple des papiers tels que billets de banque, bulletin de garantie, etc.

D'autres avantages et caractéristiques de l'invention ressortiront de la description qui va suivre, faite en regard du dessin annexé, dans lequel:
- Les figures 1 et 2 montrent, en perspective, un coffret selon un premier mode de réalisation de l'invention, respectivement en position fermée et ouverte;
- La figure 3 est une vue en coupe transversale du coffret des figures 1 et 2, et
- La figure 4 illustre, vu en coupe, un coffret selon un deuxième mode de réalisation de l'invention.

Les coffrets représentés au dessin comportent une enveloppe 10, un plateau 12 et un coussin 14 recouvrant le plateau 12, tous les deux logés à l'intérieur de l'enveloppe 10 et bien visibles sur les figures 2 et 3.

L'enveloppe 10 est formée de cinq pièces assemblées, soit d'une assise rectangulaire 16 et de quatre rabats 18 à 21, chacun cousu sur l'un des côtés de l'assise 16. Ces pièces comportent deux peausseries superposées, cousues ensembles et dont le côté fleur est tourné vers l'extérieur. La couture des peausseries et des rabats 18 à 21 sur l'assise 16 se fait par les techniques en usage dans le domaine de la sellerie, ce qui lui confère un aspect très attractif Dans le mode de réalisation des figures 1 à 3, une plaque de base 22, en matériau rigide, par exemple en bois, en métal ou en plastique dur (figures 2 et 3) est interposée entre les peausseries de l'assise 16. Elle porte deux goupilles 24 protubérantes, s'étendant perpendiculairement à sa surface et traversant des trous non référencés que comporte la peausserie supérieure de l'assise 16.

Les rabats 18 et 20, disposés de part et d'autre de l'assise 16, comportent l'un 18 une ouverture 26 et l'autre 20 une langue 28 et une boucle 30, dont la fonction sera précisée plus loin.

Le plateau 12 comprend une coque rigide 34 de forme générale parallélépipédique (figure 3). Sa face inférieure est munie de deux trous 36 disposés de manière à servir de logement aux goupilles 24 et formant respectivement une première et une deuxième partie des moyens de positionnement du plateau 12 sur l'enveloppe 10. Sa face supérieure est percée d'alvéoles 36 à 39.

Le plateau 12 comprend, en outre, une couche de capitonnage 40, en matériau amortisseur, par exemple une ouate, disposée contre les bords des alvéoles 38 et 39, une gaine 42 recouvrant le capitonnage 40 et masquant la coque 34, et un couvercle 44 fermant l'alvéole 37. La gaine 42 peut aussi bien être faite en cuir qu'en tissu. Ces différentes alvéoles peuvent servir de réceptacle à des objets tels qu'une bague, un collier, une montre, etc. Les alvéoles 36 à 39 peuvent être adaptées, par leurs formes, leur dimension et leur garnissage, à l'objet devant y être logé.

Le coussin 14 présente une longueur et une largeur sensiblement égales à celles du plateau 12, étant ainsi dimensionné de manière à le recouvrir. Il comporte une fourre 46 et un rembourrage 48 lui conférant sa forme (figure 3). Il est muni d'une poche 50 dans laquelle il est possible de glisser des papiers-valeurs ou un bulletin de garantie.

Pour assurer le rangement d'un objet dans le coffret selon l'invention, il suffit de placer cet objet dans l'une ou l'autre des alvéoles d'un plateau 12, puis de disposer ce dernier sur une enveloppe 10, les goupilles 24 étant engagées dans les trous 36. De la sorte, le plateau 12 est parfaitement positionné. Le diamètre des trous 36 et/ou leur position est choisi de manière à ce que les goupilles 24 soient engagées à friction, assurant le maintien en place du plateau sur l'enveloppe.

Le coussin 14 est ensuite posé sur le plateau 12. Les rabats 19 et 21, 20, puis 18 sont ramenés par-dessus le plateau 12. La boucle 30 est engagée dans l'ouverture 26. Il reste à fermer le coffret en glissant la langue 28 dans la boucle 30.

Ainsi qu'on peut le voir sur la figure 1, l'un ou l'autre des rabats peut être muni d'une découpe 52, au travers de laquelle un symbole, par exemple une marque 54, est visible. Il est de la sorte possible d'identifier le plateau 12 contenu dans l'enveloppe 10, et par là, son contenu.

Comme le montre la figure 4, d'autres moyens de positionnement du plateau sur son assise sont envisageables. Dans ce mode de réalisation, l'organe de rigidification est formé de deux plaques rigides 56 et 58, respectivement emprisonnées dans les peausseries des rabats 18 et 20 et disposées de manière à ce qu'elles se trouvent en regard des flancs du plateau 12. Les moyens de positionnement comportent une première partie, formée de bossages 60, par exemple des lattes de bois, fixées sur les plaques 56 et 58, et une deuxième partie, formée de gorges 62, pratiquées sur les flancs du plateau 12 adjacents aux rabats 18 et 20, et disposées de manière à ce que les bossages 60 s'y engagent. De la sorte, le plateau 12 est positionné en repliant les rabats 18 et 20.

Dans une variante qui n'a pas été représentée, les rabats peuvent être ajourés de manière à ce que la surface supérieure soit partiellement visible, permettant de voir une partie des objets contenus dans les logements, ce qui facilite leur identification lorsque plusieurs coffrets sont rangés au même endroit.

Il est évident que le coffret tel que décrit et revendiqué permet de nombreuses variantes. Il est, bien sûr, possible de superposer deux plateaux dans une même enveloppe. Il est également possible de munir le plateau d'un tiroir. Le choix des matériaux offre également de nombreuses possibilités, certains tissus pouvant avantageusement remplacer les cuirs.

Ainsi, grâce au fait que l'enveloppe est constituée d'un matériau souple, dans sa partie en contact avec l'extérieur, il est possible de placer le coffret décrit dans pratiquement n'importe quel environnement sans risque pour les objets qui pourraient entrer en contact avec lui.

## Revendications

1. Coffret destiné à servir de moyen de rangement à des objets, à l'instar de montres ou de bijoux, comportant une enveloppe (10), un plateau (12) destiné à être placé à l'intérieur de l'enveloppe (10) et agencé pour recevoir lesdits objets ladite enveloppe comprenant :
• une assise (16) destinée à recevoir ledit plateau (12),
• des rabats (18 - 21), en matériau souple, disposés autour de l'assise (16) et agencés de manière, à ce qu'ils couvrent au moins partiellement ledit plateau (12),
• des moyens d'assemblage (26, 28, 30) des rabats également en matériau souple et comprenant deux parties solidaires (26 ; 28, 30) chacune de l'un des rabats , et
• un organe de rigidification (22 ;56, 58), en matériau rigide, présentant une surface plane,
**caractérisé en ce que** le coffret comporte des moyens de positionnement comprenant deux parties (24, 26 ; 60, 62) solidaires l'une (24 ; 60) de l'organe de rigidification (24 ; 56, 58) et l'autre du plateau (12) et coopérant l'une avec l'autre pour positionner le plateau (12) en référence à l'enveloppe (10).

2. Coffret selon la revendication 1, **caractérisé en ce que** l'organe de rigidification est formé d'une plaque (22) intégrée dans ladite assise (16), et **en ce que** ladite première partie comporte une protubérance (24) solidaire de ladite plaque (22) et la deuxième partie un trou (36) pratiqué dans ledit plateau (12) et agencé de manière à pouvoir recevoir ladite protubérance (24), pour définir ensemble la position du plateau (12) en référence à l'enveloppe (10).

3. Coffret selon la revendication 2, **caractérisé en ce que** la première partie des moyens de positionnement comprend deux protubérances (24), présentant la forme de goupilles et solidaires de la plaque (22), et la deuxième partie deux trous (36) dimensionnés de manière à ce que les goupilles y soient engagées à force.

4. Coffret selon la revendication 1, **caractérisé en ce que** ledit organe de rigidification comporte deux plaques (56, 58) intégrées chacune dans l'un des rabats (18, 20) et **en ce que** les moyens de positionnement comprennent une gorge (62) pratiquée dans deux des faces latérales du plateau (12) et un bossage (60) fixé à chacune desdites plaques (56, 58), les gorges (62) et les bossages (60) étant agencées de manière à ce que l'un soit engagé dans l'autre lorsque le plateau (12) occupe la bonne position sur l'assise (16).

5. Coffret selon l'une des revendications 1 à 5, **caractérisé en ce que** ledit matériau souple est du cuir.

6. Coffret selon la revendication 5, **caractérisé en ce que** l'assise (16) et les rabats (18-21) sont formés chacun d'une pièce de cuir, celle formant l'assise (16) étant de forme rectangulaire et celles formant les rabats (18-21) étant chacune attachée ä l'un des côtés de l'assise (16).

7. Coffret selon l'une des revendications 1 à 6, **caractérisé en ce que** ledit plateau (12) comporte une coque (34) en matériau rigide, de forme générale parallélépipédique, avec une face supérieure et une face inférieure, et munie dudit trou (36) dans sa face inférieure et d'au moins une alvéole (36-39) dans sa face supérieure, et une gaine (42) entourant ladite coque (34) et tapissant ladite alvéole (36-39) pour former une paroi protectrice dudit logement.

8. Coffret selon l'une des revendications 1 à 7, **caractérisé en ce qu'**au moins l'un desdits rabats (21) est muni d'une découpe (52) définissant une fenêtre.

9. Coffret selon la revendication 8, **caractérisé en ce que** le plateau (12) porte un signe distinctif (54), visible au travers de ladite découpe (52).

10. Coffret selon la revendication 8, **caractérisé en ce que** lesdits rabats ne recouvrent que partiellement ledit logement et **en ce que** ledit objet, lorsqu'il est en place, est ainsi partiellement visible.

11. Coffret selon l'une des revendications 1 à 10, **caractérisé en ce que** un coussin est interposé entre le plateau et les rabats.

12. Coffret selon la revendication 10, **caractérisé en ce que** ledit coussin comporte une poche destinée à recevoir un objet mince.

## Patentansprüche

1. Kassette, welche dazu bestimmt ist, als Anordnungseinrichtung für Gegenstände, beispielsweise Uhren oder Schmuck, zu dienen, mit einer Umhüllung (10) und einem Tablett (12), das dazu bestimmt ist, im Inneren der Umhüllung (10) positioniert zu werden, und das dafür ausgelegt ist, die Gegenstände aufzunehmen, wobei die Umhüllung
• eine für die Aufnahme des Tabletts (12) bestimmte Basis (16),
• um die Basis (16) herum angeordnete Klappen (18 bis 21) aus nachgiebigem Material, die so ausgelegt sind, dass sie das Tablett (12) zumindest teilweise bedecken,
• ebenfalls aus nachgiebigem Material ausgebildete Verbindungseinrichtungen (26, 28, 30) für die Klappen, die zwei Teile (26; 28, 30) aufweisen, von denen jeder mit einer der Klappen fest verbunden ist, und
• ein Versteifungselement (22; 56, 58) aus steifem Material mit einer ebenen Oberfläche aufweist,
**dadurch gekennzeichnet, dass** die Kassette Positionierungseinrichtungen mit zwei Teilen (24, 26; 60, 62) aufweist, von denen der eine (24; 60) mit dem Versteifungselement (24; 56, 58) und der andere mit dem Tablett (12) fest verbunden ist und die miteinander zusammenwirken, um das Tablett (12) bezogen auf die Umhüllung (10) zu positionieren.

2. Kassette nach Anspruch 1, **dadurch gekennzeichnet, dass** das Versteifungselement von einer Platte (22) gebildet wird, die in der Basis (16) integriert ist, und dass der erste Teil einen Vorsprung (24), der mit der Platte (22) fest verbunden ist, und der zweite Teil ein Loch (36) aufweist, das in dem Tablett (12) ausgebildet ist und so ausgestaltet ist, dass es den Vorsprung (24) aufnehmen kann, um zusammen die Position des Tabletts (12) bezogen auf die Umhüllung (10) zu bestimmen.

3. Kassette nach Anspruch 2, **dadurch gekennzeichnet, dass** der erste Teil der Positionierungseinrichtungen zwei Vorsprünge (24), die die Form von Stiften haben und fest mit der Platte (22) verbunden sind, und dass der zweite Teil zwei Löcher (36) aufweist, die so bemessen sind, dass die Stifte zwangsweise darin eingreifen.

4. Kassette nach Anspruch 1, **dadurch gekennzeichnet, dass** das Versteifungselement zwei Platten (56, 58) aufweist, die jeweils in einer der Klappen (18, 20) integriert sind, und dass die Positionierungseinrichtungen eine Vertiefung (62), die in zwei der Seitenflächen des Tabletts (12) ausgebildet ist, und eine Erhebung (60) aufweisen, die an jeder der Platten (56, 58) befestigt ist, wobei die Vertiefungen (62) und die Erhebungen (60) so ausgelegt sind, dass sie ineinander eingreifen, wenn das Tablett (12) die richtige Position auf der Basis (16) einnimmt.

5. Kassette nach einem der Ansprüche 1 bis 5, **dadurch gekennzeichnet, dass** das nachgiebige Material Leder ist.

6. Kassette nach Anspruch 5, **dadurch gekennzeichnet, dass** die Basis (16) und die Klappen (18 bis 21) jeweils aus einem Lederstück ausgebildet sind, wobei dasjenige, das die Basis (16) bildet, eine rechteckige Form hat und diejenigen, die die Klappen (18 bis 21) bilden, jeweils an einer der Seiten der Basis (16) festgelegt sind.

7. Kassette nach einem der Ansprüche 1 bis 6, **dadurch gekennzeichnet, dass** das Tablett (12) eine insgesamt quaderförmige Schale (34) aus starrem Material mit einer oberen und einer unteren Fläche aufweist und die Schale (34) an ihrer unteren Fläche mit dem Loch (36) und an ihrer oberen Fläche mit mindestens einem Hohlraum (36 bis 39) versehen ist, wobei ein Mantel (42) die Schale (34) umgibt und den Hohlraum (36 bis 39) auskleidet, um eine Schutzwand für die Aufnahme zu bilden.

8. Kassette nach einem der Ansprüche 1 bis 7, **dadurch gekennzeichnet, dass** mindestens eine der Klappen (21) mit einem Ausschnitt (52) versehen ist, der ein Fenster bildet.

9. Kassette nach Anspruch 8, **dadurch gekennzeichnet, dass** das Tablett (12) ein Markenzeichen (54) aufweist, das durch den Ausschnitt (52) sichtbar ist.

10. Kassette nach Anspruch 8, **dadurch gekennzeichnet, dass** die Klappen die Aufnahme nur teilweise bedecken und dass der Gegenstand, wenn er positioniert ist, **dadurch** teilweise sichtbar ist.

11. Kassette nach einem der Ansprüche 1 bis 10, **dadurch gekennzeichnet, dass** zwischen dem Tablett und den Klappen ein Kissen angeordnet ist.

12. Kassette nach Anspruch 10, **dadurch gekennzeichnet, dass** das Kissen eine Tasche aufweist, die für die Aufnahme eines kleinen Gegenstandes bestimmt ist.

## Claims

1. Case intended to act as means for storing objects, like watches or jewelry, including an envelope-type package (10), a tray (12) intended to be placed inside the envelope (10) and arranged for receiving said objects, including :
• a base (16) for receiving said tray (12),
• flaps (18-21), made of soft material, disposed around the base (16) and arranged such that they at least partially cover said tray (12),
• means (26, 28, 30) for assembling the flaps, also made of soft material and including two parts (26, 28, 30) each secured to one of the flaps, and
• a stiffening element (22; 56, 58), of rigid material, exhibiting a flat surface,
**characterized in that** the case comprises positioning means composed of two parts (24, 26; 60, 62) one (24; 60) of which is secured to the stiffening element (24; 56, 58) and the other to the tray (12) and cooperating with each other to position the tray (12) with reference to the envelope (10).

2. Case according to claim 1, **characterized in that** the stiffening element is formed of a plate (22) integrated in said base (16), and **in that** said first part includes a protruding member (24) secured to said plate (22) and the second part includes a hole (36) made in said tray (12) and arranged so as to be able to receive said protruding member (24) in order to define together the position of the tray (12) with reference to the envelope (10).

3. Case according to claim 2, **characterized in that** the first part of the positioning means includes two protruding members (24), having the form of pins and secured to the plate (22), and the second part has two holes (36) sized so that the pins are forcibly engaged therein.

4. Case according to claim 1, **characterized in that** said stiffening element includes two plates (56, 58) each integrated in one of the flaps (18, 20) and **in that** the positioning means include a groove (62) made in two of the lateral faces of the tray (12) and a boss (60) fixed to each of said plates (56, 58), the grooves (62) and the bosses (60) being arranged such that one is engaged in the other when the tray (12) occupies the proper position on the base (16).

5. Case according to any of claims 1 to 5, **characterized in that** said soft material is leather.

6. Case according to claim 5, **characterized in that** the base (16) and the flaps (18-21) are each formed of a piece of leather, the piece forming the base (16) being rectangular in shape and those forming the flaps (18-21) each being attached to one of the sides of the base (16).

7. Case according to any of claims 1 to 6, **characterized in that** said tray (12) includes a shell (34) made of rigid material, of generally parallelepiped shape, with a top face and a bottom face, and provided with said hole (36) in its bottom face and at least one recess (36-39) in its top face, and a sheath (42) surrounding said shell (34) and padding said recess (36-39) to form a protective wall for said housing.

8. Case according to any of claims 1 to 7, **characterized in that** at least one of said flaps (21) is provided with a cut out portion (52) defining a window.

9. Case according to claim 8, **characterized in that** the tray (12) carries a distinctive sign (54), visible through said cut out portion (52).

10. Case according to claim 8, **characterized in that** said flaps only partially cover said housing and **in that** said object, when it is in place, is thus partially visible.

11. Case according to any of claims 1 to 10, **characterized in that** a pad is inserted between the tray and the flaps.

12. Case according to claim 10, **characterized in that** said pad includes a pocket for receiving a thin object.
